# EUROPÄISCHE PATENTSCHRIFT

(11) **EP 4 232 673 B1**
(45) Veröffentlichungstag und Bekanntmachung des Hinweises auf die Patenterteilung: **13.08.2025**
(21) Anmeldenummer: 21800987.6
(22) Anmeldetag: 15.10.2021
(51) Int. Cl.: E05D 15/46, E05F 1/10

(54) **MÖBELANTRIEB**
FURNITURE DRIVE
DISPOSITIF D'ENTRAÎNEMENT POUR MEUBLE

(30) Priorität: 22.10.2020 AT 509122020
(43) Veröffentlichungstag der Anmeldung: 30.08.2023
(73) Patentinhaber: Julius Blum GmbH, 6973 Höchst (AT)
(72) Erfinder: SCHMID, Malte, 88131 Bodolz (DE); KECK, Maximilian, 6971 Hard (AT)
(74) Vertreter: Torggler & Hofmann Patentanwälte - Innsbruck
(86) Internationale Anmeldenummer: PCT/AT2021/060380
(87) Internationale Veröffentlichungsnummer: WO 2022/082237

(56) Entgegenhaltungen:
- EP-A2- 2 551 433
- WO-A1-2006/113953
- AT-A1- 508 959
- AT-A1- 516 783
- AT-A4- 511 335
- DE-B4- 112009 000 548

## Beschreibung

Die Erfindung betrifft einen Möbelantrieb zum Bewegen eines bewegbar gelagerten Möbelteiles, umfassend:
- einen Träger zur Befestigung an einem Möbelkorpus,
- wenigstens einen um wenigstens eine erste Drehachse drehbaren Stellarm zum Bewegen des bewegbar gelagerten Möbelteils relativ zum Träger,
- eine Schnittstelle zur Befestigung einer Synchronisationswelle, wobei durch die Synchronisationswelle eine Drehbewegung des wenigstens einen Stellarmes mit einer Drehbewegung wenigstens eines Stellarmes zumindest eines weiteren Möbelantriebes synchronisierbar ist,
- wobei die Schnittstelle zumindest ein um eine zweite Drehachse drehbares Bauteil aufweist, wobei die zweite Drehachse seitlich versetzt zur ersten Drehachse des Stellarms angeordnet ist.

Im Weiteren betrifft die Erfindung eine Anordnung mit zwei Möbelantrieben der zu beschreibenden Art, wobei der erste Möbelantrieb an einer ersten Seitenwand eines Möbelkorpus und der zweite Möbelantrieb an einer der ersten Seitenwand gegenüberliegenden zweiten Seitenwand des Möbelkorpus zu befestigen ist, wobei eine Drehbewegung des wenigstens einen Stellarmes des ersten Möbelantriebes mit einer Drehbewegung des wenigstens eines Stellarmes des zweiten Möbelantriebes durch die Synchronisationswelle synchronisierbar ist.

In der WO 2006/113953 A1 ist ein Möbel mit einem Möbelkorpus gezeigt, wobei zwei Möbelantriebe an gegenüberliegenden Seitenwänden des Möbelkorpus befestigt sind. Die Möbelantriebe weisen jeweils einen drehbaren Teil auf, welcher mit einem Stellarm zum Bewegen einer Möbelklappe bewegungsgekoppelt verbindbar ist. Durch eine Synchronisationsstange ist eine Drehbewegung der drehbaren Teile der Möbelantriebe miteinander synchronisierbar, sodass die Möbelklappe durch die beiden Möbelantriebe gleichmäßig und ohne zu Verkanten anhebbar und absenkbar ist. Die Synchronisationsstange ist auch dann mit den drehbaren Teilen verbindbar, wenn die beiden Möbelantriebe bereits am Möbelkorpus vormontiert sind. Ein Nachteil dieser Konstruktion besteht darin, dass die Synchronisationsstange in einem montierten Zustand das Verstauen und die Entnahme von Staugut in und aus den Möbelkorpus behindern kann. Außerdem befindet sich die Synchronisationsstange in einem montierten Zustand benachbart zu einer Stirnseite des Möbelkorpus, was auch aus optischen Gründen störend wirken kann.

In der CN 106639718 A ist ein Möbel mit einer Möbelklappe gezeigt, welche durch zwei am Möbelkorpus angeordnete Möbelantriebe relativ zum Möbelkorpus antreibbar ist. Die Möbelantriebe weisen jeweils einen schwenkbaren Stellarm zum Bewegen der Möbelklappe auf. Zur Synchronisation einer Schwenkbewegung der beiden Stellarme ist eine Synchronisationsstange vorgesehen, wobei die Synchronisationsstange in einem montierten Zustand jeweils mit einem drehbaren Synchronisationselement der Möbelantriebe verbunden ist. Die Drehachse der Synchronisationsstange ist zu den Drehachsen der Stellarme seitlich versetzt angeordnet. Ein Nachteil dieser Konstruktion liegt darin, dass die Synchronisationsstange in einem montierten Zustand das Verstauen und die Entnahme von Staugut in oder aus dem Möbelkorpus erheblich behindert.

Weitere Beispiele für Möbelantriebe mit einer Synchronisationsstange sind aus AT 508 959 A1 und DE 11 2009 000548 B4 bekannt.

Aufgabe der vorliegenden Erfindung ist es, einen Möbelantrieb der eingangs erwähnten Gattung unter Vermeidung der oben diskutierten Nachteile anzugeben.

Dies wird erfindungsgemäß durch die Merkmale des Patentanspruchs 1 gelöst. Weitere vorteilhafte Ausführungen der vorliegenden Erfindung sind in den abhängigen Ansprüchen definiert.

Gemäß der Erfindung ist vorgesehen, dass der Träger wenigstens eine Oberseite aufweist, welche in einem montierten Zustand des Möbelantriebes am Möbelkorpus einem Oberboden des Möbelkorpus zugewandt ist, wobei die erste Drehachse einen größeren Normalabstand zur wenigstens einen Oberseite aufweist als die zweite Drehachse.

Mit anderen Worten sind die erste Drehachse des Stellarmes und die zweite Drehachse des drehbaren und mit der Synchronisationswelle zu verbindenden Bauteiles versetzt zueinander angeordnet.

Auf diese Weise ergeben sich einige konstruktive Vorteile. Das drehbare Bauteil kann in einem montierten Zustand des Möbelantriebes am Möbelkorpus an einer möglichst hohen Stelle im Möbelkorpus angeordnet sein, wobei die mit dem drehbaren Bauteil gekoppelte Synchronisationswelle das Verstauen und die Entnahme von Staugut kaum behindert.

Dabei kann vorgesehen sein, dass der Träger wenigstens eine Stirnseite aufweist, durch welche der wenigstens eine Stellarm zumindest in einer Relativstellung, welche einer Offenstellung des bewegbaren Möbelteiles entspricht, zumindest bereichsweise hindurchragt, wobei die erste Drehachse einen kleineren Normalabstand zur wenigstens einen Stirnseite aufweist als die zweite Drehachse.

Darüber hinaus kann vorgesehen sein, dass das drehbare Bauteil in einem montierten Zustand des Möbelantriebes am Möbelkorpus an einer möglichst tiefen Stelle in einer Richtung der Tiefe des Möbelkorpus angeordnet ist, wobei die mit dem drehbaren Bauteil gekoppelte Synchronisationswelle - auch durch eine vom Möbelkorpus verursachte Schattenbildung - aus optischer Sicht kaum in Erscheinung tritt.

Erfindungsgemäß ist vorgesehen, dass wenigstens eine Koppelvorrichtung vorgesehen ist, durch welche eine Drehbewegung des wenigstens einen Stellarmes mit einer Drehbewegung des zumindest einen Bauteiles der Schnittstelle koppelbar ist. Die Koppelvorrichtung umfasst zusammenwirkende Verzahnungen. Zusätzlich kann die Koppelvorrichtung auch wenigstens einen Seilzug umfassen.

Die wenigstens eine Koppelvorrichtung weist wenigstens eine Verzahnung auf,
wobei die wenigstens eine Verzahnung wenigstens ein Zahnsegment aufweisen kann.

Weitere Einzelheiten und Vorteile der vorliegenden Erfindung ergeben sich aus der nachfolgenden Figurenbeschreibung.
- Fig. 1a, 1b: zeigen ein Möbel mit einem bewegbaren Möbelteil und mit zwei Möbelantrieben zum Bewegen des Möbelteiles, sowie das Möbel mit entferntem Möbelteil,
- Fig. 2a-2c: zeigen die Montage einer Synchronisationswelle am drehbaren Bauteil des Möbelantriebes,
- Fig. 3a, 3b: zeigen die Synchronisationswelle in einer Explosionsansicht sowie in einem zusammengebauten Zustand,
- Fig. 4a, 4b: zeigen den Möbelantrieb in einer Seitenansicht und eine vergrößerte Detaildarstellung hierzu,
- Fig. 5a, 5b: zeigen das drehbare Bauteil der Schnittstelle in einer perspektivischen Ansicht sowie die miteinander zusammenwirkenden Verzahnungen in einer Explosionsansicht,
- Fig. 6a, 6b: zeigen den mit dem Träger zu verbindenden Stellarm in einem gelösten Zustand und in einem verbundenen Zustand mit dem Träger.

Fig. 1a zeigt ein Möbel 1 mit einem Möbelkorpus 2 und mit einem bewegbaren Möbelteil 3 in Form einer relativ zum Möbelkorpus 2 anhebbaren Möbelklappe 3a. An gegenüberliegenden Seitenwänden des Möbelkorpus 2 ist jeweils ein Möbelantrieb 4 zum Bewegen des bewegbaren Möbelteiles 3 befestigt. Die Möbelantriebe 4 weisen jeweils einen drehbar gelagerten Stellarm 5 auf, wobei eine Drehbewegung der beiden Stellarme 5 der Möbelantriebe 4 durch eine Synchronisationswelle 6 miteinander synchronisierbar ist.

Fig. 1b zeigt das Möbel 1 gemäß Fig. 1a mit entferntem Möbelteil 3. Die beiden Möbelantriebe 4 können baugleich ausgebildet sein, sodass die hier angeführten Erläuterungen jeweils für beide Möbelantriebe 4 gültig sind.

Der Möbelantrieb 4 weist einen am Möbelkorpus 2 zu befestigenden, vorzugsweise im Wesentlichen quaderförmigen, Träger 9 auf, an welchem wenigstens ein Hebel 5a des Stellarmes 5 um eine erste Drehachse 7a schwenkbar gelagert ist. Die Synchronisationswelle 6 ist hingegen um eine zweite Drehachse 7b rotierbar gelagert, wobei die erste Drehachse 7a des Hebels 5a und die zweite Drehachse 7b der Synchronisationswelle 6 zueinander seitlich versetzt, vorzugsweise parallel voneinander beabstandet, sind.

Die versetzte Anordnung zwischen der ersten Drehachse 7a des Hebels 5a des Stellarmes 5 und der zweiten Drehachse 7b der Synchronisationswelle 6 hat den besonderen Vorteil, dass die Synchronisationswelle 6 beispielsweise an einer hohen Stelle im Möbelkorpus 2, d.h. nahe an einem Oberboden 2a des Möbelkorpus 2, anordenbar ist.

Ferner kann vorgesehen sein, dass die zweite Drehachse 7b in einem montierten Zustand des Möbelantriebes 4 tiefer in einer Richtung der Tiefe des Möbelkorpus 2 anordenbar ist, als es bei einer gemäß dem Stand der Technik bekannten koaxialen Anordnung zwischen der ersten Drehachse 7a und der zweiten Drehachse 7b der Fall wäre.

Der Hebel 5a des Stellarmes 5 weist ein Beschlagteil 8 auf, welches mit einem am Möbelteil 3 zu befestigenden Beschlagkörper (nicht gezeigt) lösbar verbindbar ist. Das Beschlagteil 8 kann mit dem Hebel 5a des Stellarmes 5 gelenkig verbunden sein und kann derart ausgebildet sein, dass das Beschlagteil 8 mit dem am Möbelteil 3 zu befestigenden Beschlagkörper werkzeuglos verbindbar ist.

Fig. 2a-2c zeigen die Montage der Synchronisationswelle 6 am Möbelantrieb 4. Der Stellarm 5 kann mehrere gelenkig miteinander verbundene Hebel 5a, 5b aufweisen, vorzugsweise wobei
- wenigstens zwei der vorgesehenen Hebel 5a, 5b des Stellarmes 5 in zumindest einer Drehstellung, vorzugsweise in jeder Drehstellung, des Stellarmes 5 verschachtelt zueinander angeordnet sind, sodass die zwei Hebel 5a, 5b in einer Draufsicht von der Seite im Wesentlichen spaltfrei zueinander ausgebildet sind, und/oder
- wenigstens ein Hebel 5b in einem Querschnitt U-förmig ausgebildet ist und ein weiterer Hebel 5a zumindest abschnittsweise zwischen den Vertikalstegen der U-Form anordenbar oder angeordnet ist, und/oder
- der Stellarm 5 bezogen auf eine gedachte Mittelebene symmetrisch ausgebildet ist, und/oder
- wenigstens einer, vorzugsweise wenigstens zwei, der Hebel 5a, 5b des Stellarmes 5 lösbar mit dem Träger 9 des Möbelantriebes 4 verbindbar ist.

Im gezeigten Ausführungsbeispiel ist der erste Hebel 5a um eine erste Drehachse 7a und der andere Hebel 5b um eine weitere Drehachse 10 schwenkbar gelagert.

Der Träger 9 weist wenigstens eine Oberseite 31 auf, welche in einem montierten Zustand des Möbelantriebes 4 am Möbelkorpus 4 dem Oberboden 2a des Möbelkorpus 2 zugewandt ist, wobei die erste Drehachse 7a einen größeren Normalabstand zur wenigstens einen Oberseite 31 aufweist als die zweite Drehachse 7b (Fig. 1b).

Der Möbelantrieb 4 umfasst eine Schnittstelle 21 zur Befestigung der Synchronisationswelle 6, durch welche eine Drehbewegung des wenigstens einen Stellarmes 5 mit einer Drehbewegung wenigstens eines Stellarmes 5 zumindest eines weiteren Möbelantriebes 4 synchronisierbar ist.

Die Schnittstelle 21 umfasst ein um die zweite Drehachse 7b drehbar gelagertes Bauteil 11, welches mit der Synchronisationswelle 6 lösbar verbindbar ist. Zu erkennen ist, dass die erste Drehachse 7a des Hebels 5a und die zweite Drehachse 7b des Bauteiles 11 zueinander parallel beabstandet sind.

Das um die zweite Drehachse 7b drehbare Bauteil 11 weist eine Aufnahmevorrichtung 11a zur Aufnahme der Synchronisationswelle 6 auf. Vorzugsweise ist vorgesehen, dass die Aufnahmevorrichtung 11a einen nicht-kreisförmigen Querschnitt zur Aufnahme der Synchronisationswelle 6 aufweist. Besonders bevorzugt ist vorgesehen, dass die Synchronisationswelle 6 nur in einer einzigen Drehstellung innerhalb eines Drehwinkelbereiches von 360° mit der Aufnahmevorrichtung 11a verbindbar ist.

Die Synchronisationswelle 6 weist einen Wellenzapfen 6a auf, dessen Außenkontur mit einer Innenkontur der Aufnahmevorrichtung 11a im Wesentlichen korrespondiert. Auf diese Weise ist eine Formschlussverbindung zur Übertragung eines Drehmomentes zwischen dem drehbaren Bauteil 11 und der Synchronisationswelle 6 herstellbar.

Ausgehend von Fig. 2a wird der Wellenzapfen 6a der Synchronisationswelle 6 in die Aufnahmevorrichtung 11a des drehbaren Bauteiles 11 eingeführt (Fig. 2b). Anschließend wird eine in Richtung der Längsachse (L) bewegbare Abdeckung 6b in die Aufnahmevorrichtung 11a eingeschoben, wobei der Wellenzapfen 6a abdeckbar ist (Fig. 2c).

Der erste Möbelantrieb 4 wird an einer ersten Seitenwand des Möbelkorpus 2 und der zweite Möbelantrieb 4 an einer der ersten Seitenwand gegenüberliegenden zweiten Seitenwand des Möbelkorpus 2 befestigt.

Die Synchronisationswelle 6 ist in einem montierten Zustand mit den beiden drehbar gelagerten Bauteilen 11 der Möbelantriebe 4 drehfest verbunden, wobei eine Drehbewegung des wenigstens einen Stellarmes 5 des ersten Möbelantriebes 4 mit einer Drehbewegung des wenigstens eines Stellarmes 5 des zweiten Möbelantriebes 4 durch die Synchronisationswelle 6 synchronisierbar ist.

Fig. 3a zeigt die Synchronisationswelle 6 in einer Explosionsansicht. Die Synchronisationswelle 6 umfasst ein mittleres Wellenstück 6g, welches einen nichtrotationssymmetrischen Querschnitt aufweisen kann.

Ein Verbindungsteil 6f ist mit einem ersten Endbereich des Wellenstückes 6g verbindbar, wobei das Verbindungsteil 6f zur Aufnahme eines Federelementes 6d ausgebildet ist. Der Wellenzapfen 6a ist an einem durch das Federelement 6d beaufschlagbaren Teil 6c ausgebildet, wobei der Wellenzapfen 6a in einem montierten Zustand der Synchronisationswelle 6 durch das Federelement 6d gegen das drehbare Bauteiles 11 gedrückt wird.

Durch ein Begrenzungselement 6e wird verhindert, dass sich der Teil 6c vom Verbindungsteil 6f löst. Durch eine, vorzugsweise hülsenförmige, Abdeckung 6b ist zumindest der Wellenzapfen 6a abdeckbar.

Am zweiten Endbereich der Synchronisationswelle 6 ist vorzugsweise kein Federelement 6d vorhanden. Hier ist an einem Verbindungsteil 6h eine Formschlussverbindung zum drehfesten Verbinden der Synchronisationswelle 6 mit dem drehbaren Bauteil 11 des gegenüberliegenden Möbelantriebes 4 und eine verschiebbare Abdeckung 6i vorhanden.

Fig. 3b zeigt die Synchronisationswelle 6 in einem zusammengebauten Zustand.

Fig. 4a zeigt den Möbelantrieb 4 in einer Seitenansicht. Der Möbelantrieb 4 weist wenigstens einen, vorzugsweise am Träger 9 gelagerten, Kraftspeicher 12, vorzugsweise mit wenigstens einem Federelement 12a, auf, über welchen der (hier nicht gezeigte) Stellarm 5 mit einer Kraft beaufschlagbar ist, um ein Gewicht des am Stellarm 5 zu befestigenden Möbelteiles 3 zu kompensieren.

Durch einen Übertragungsmechanismus 17 ist eine im Kraftspeicher 12 speicherbare Kraft auf den Stellarm 5 übertragbar, vorzugsweise wobei der Übertragungsmechanismus 17
- wenigstens einen um eine Drehachse 13a schwenkbaren Zwischenhebel 13 umfasst, vorzugsweise wobei der wenigstens eine Kraftspeicher 12 über eine, vorzugsweise einstellbare, Angriffsstelle 14 mit dem wenigstens einen Zwischenhebel 13 verbunden ist, und/oder
- wenigstens ein Druckstück 15, vorzugsweise eine drehbare Druckrolle, und wenigstens eine Stellkontur 16, an welcher das wenigstens eine Druckstück 15 bei einer Bewegung des Stellarmes 5 verschiebbar abstützbar ist, umfasst, vorzugsweise wobei das wenigstens eine Druckstück 15 an wenigstens einem Zwischenhebel 13 des Übertragungsmechanismus 17 und die wenigstens eine Stellkontur 16 am Stellarm 5 angeordnet oder anordenbar ist, oder umgekehrt.

Die Schnittstelle 21 weist das um die Drehachse 7b drehbare Bauteil 11 auf, welches mit einer Aufnahmevorrichtung 11a zur lösbaren Aufnahme der Synchronisationswelle 6 versehen ist.

Der Möbelantrieb 4 weist wenigstens eine Koppelvorrichtung 18 auf, durch welche eine Drehbewegung des wenigstens einen Stellarmes 5 mit einer Drehbewegung des zumindest einen Bauteiles 11 der Schnittstelle 21 koppelbar ist. Zu erkennen ist, dass die Drehachse 7a des Stellarmes 5 und die Drehachse 7b des drehbaren Bauteiles 11 versetzt zueinander angeordnet sind.

Gemäß einem Ausführungsbeispiel kann vorgesehen sein, dass die wenigstens eine Koppelvorrichtung 18 ein Unrundgetriebe aufweist.

Erfindungsgemäß weist die Koppelvorrichtung 18 wenigstens eine Verzahnung 19, 20 auf, wobei vorzugsweise die wenigstens eine Verzahnung 19, 20 wenigstens ein Zahnsegment 19a, 20a (Fig. 5a, Fig. 5b) aufweist.

Fig. 4b zeigt den in Fig. 4a eingerahmten Bereich in einer vergrößerten Ansicht, in der die Koppelvorrichtung 18 zur Kopplung zwischen dem Stellarm 5 und dem drehbaren Bauteil 11 näher hervorgeht.

Fig. 5a zeigt die Schnittstelle 21 zur lösbaren Befestigung der Synchronisationswelle 6.

Gemäß einem Ausführungsbeispiel kann vorgesehen sein, dass die wenigstens eine Verzahnung 19, 20 wenigstens zwei Zahnsegmente 19a, 20a aufweist, wobei
- eines der beiden Zahnsegmente 19a mit dem wenigstens einen Stellarm 5 und das andere der beiden Zahnsegmente 20a mit der Schnittstelle 21 verbunden oder verbindbar ist, und/oder
- wenigstens zwei Zahnsegmente 19a, 20a schichtweise in Richtung der ersten oder zweiten Drehachse 7a, 7b aneinander anliegend angeordnet sind.

Die wenigstens zwei Zahnsegmente 19a, 20a sind in der gezeigten Figur schichtweise in Richtung der ersten oder zweiten Drehachse 7a, 7b aneinander anliegend angeordnet, wobei eines der wenigstens zwei Zahnsegmente 19a, 20a aus einem ersten Material und das andere der Zahnsegmente 19a, 20a aus einem zweiten Material, welches eine geringere Härte als das erste Material aufweist, besteht, vorzugsweise wobei das erste Material Stahl und/oder das zweite Material Kunststoff ist.

Gemäß einer bevorzugten Ausführungsform der Erfindung kann vorgesehen sein, dass wenigstens zwei Zahnsegmente 20a, 20b schichtweise in Richtung der ersten oder zweiten Drehachse 7a, 7b aneinander anliegend angeordnet sind, wobei eines der wenigstens zwei Zahnsegmente 20a, 20b bezogen auf die erste oder zweite Drehachse 7a, 7b in einer radialen Richtung über das andere der Zahnsegmente 20a vorsteht.

Mit anderen Worten ist in Fig. 5a zumindest ein mittleres Zahnsegment 20a, vorzugsweise aus elastischem Kunststoff, zwischen zwei äußeren Zahnsegmenten 20a, vorzugsweise aus Stahl, aufgenommen, wobei das mittlere Zahnsegment 20a in einer radialen Richtung über die beiden äußeren Zahnsegmente 20a vorsteht. Auf diese Weise kann das auftretende Spiel zwischen den Verzahnungen 19, 20 der Koppelvorrichtung 18 reduziert und die Synchronisation zwischen den beiden drehbaren Bauteilen 11 der Möbelantriebe 4 signifikant verbessert werden.

Fig. 5b zeigt eine Explosionsdarstellung der miteinander zusammenwirkenden Verzahnungen 19, 20.

Die Verzahnung 20 ist an der Drehachse 7b des drehbaren Bauteiles 11 angeordnet und umfasst mehrere aneinander anliegende Zahnsegmente 20a. Die Zahnsegmente 20a sind im Wesentlichen scheibenförmig ausgebildet und sind an der Drehachse 7b des Bauteiles 11 über Distanzstücke 22 gelagert.

Die andere Verzahnung 19 ist hingegen an der ersten Drehachse 7a des Stellarmes 5 angeordnet.

Gemäß einem Ausführungsbeispiel kann vorgesehen sein, dass die wenigstens eine Verzahnung 19 wenigstens ein Zahnsegment 19a aufweist, wobei wenigstens ein Vorspannungselement 23 vorgesehen ist, durch welches wenigstens ein Zahnsegment 19a bezogen auf die erste oder zweite Drehachse 7a, 7b in eine radiale Richtung drängbar ist, vorzugsweise wobei
- das wenigstens eine Vorspannungselement 23 elastisch nachgiebig oder als mechanisches Federelement ausgebildet ist, und/oder
- das wenigstens eine Vorspannungselement 23 im Wesentlichen ringförmig ausgebildet ist, und/oder
- das wenigstens eine Vorspannungselement 23 an der ersten oder zweiten Drehachse 7a, 7b gelagert ist, und/oder
- wenigstens eine Führung 26 vorgesehen ist, wobei das wenigstens eine Zahnsegment 19a entlang der Führung 26 bewegbar, vorzugsweise linear verschiebbar, gelagert ist.

Mit anderen Worten ist in Fig. 5b zumindest ein mittleres Zahnsegment 19a oder mehrere mittlere Zahnsegmente 19a zwischen zwei äußeren Zahnsegmenten 19a aufgenommen, wobei die mittleren Zahnsegmente 19a durch das Vorspannungselement 23 radial nach außen gedrückt werden, sodass die mittleren Zahnsegmente 19a in einer radialen Richtung geringfügig über die beiden äußeren Zahnsegmente 19a vorstehen. Auf diese Weise kann das auftretende Spiel zwischen den Verzahnungen 19, 20 der Koppelvorrichtung 18 reduziert und die Synchronisation zwischen den beiden drehbaren Bauteilen 11 der beiden Möbelantriebe 4 verbessert werden.

Zumindest eines der äußeren Zahnsegmente 19a kann eine Führung 26 zur bewegbaren Lagerung eines mittleren Zahnsegmentes 19a aufweisen.

Beispielsweise kann vorgesehen sein, dass das zumindest eine mittlere Zahnsegment 19a, 20a über die beiden äußeren Zahnsegmente 19a, 20a zwischen 0,01 mm und 0,1 mm, vorzugsweise zwischen 0,03 mm und 0,07 mm, vorsteht.

Wenigstens eine Verzahnung 19, 20 kann eine Verbindungsvorrichtung 27 zum lösbaren Verbinden eines Hebels 5a, 5b des Stellarmes 5 aufweisen. Die Verbindungsvorrichtung 27 kann beispielsweise zumindest eine Ausnehmung 27a zur bereichsweisen Aufnahme eines Hebels 5a, 5b des Stellarmes 5 aufweisen.

Durch ein von einer Feder 25 vorgespanntes Entriegelungselement 24 kann ein Hebel 5a, 5b des Stellarmes 5 ausgehend von einem verbundenen Zustand mit dem Träger 9, vorzugsweise ausgehend von einem verbundenen Zustand mit einer Verzahnung 19, 20, entriegelt werden. Auf diese Weise ist der Stellarm 5 vom Träger 9 trennbar. Durch eine Betätigung des Entriegelungselementes 24 entgegen einer Kraft der Feder 25 ist die Verriegelung zwischen dem Stellarm 5 und der Verzahnung 19, 20 lösbar.

Fig. 6a zeigt den mit dem Träger 9 zu verbindenden Hebel 5a des Stellarmes 5. Die Verzahnung 19, vorzugsweise das Zahnsegment 19a, weist wenigstens eine, vorzugsweise trichterförmige, Ausnehmung 27a zur bereichsweisen Aufnahme des Hebels 5a auf. Zu erkennen ist, dass eine Kontur der Ausnehmung 27a einer Kontur des Hebels 5a zumindest abschnittsweise angepasst ist, wobei der Hebel 5a in einem verbundenen Zustand formschlüssig in die Ausnehmung 27a eingreift.

Der Hebel 5a wird über eine erste Kerbe 28a an einem an der ersten Drehachse 7a angeordneten ersten Verriegelungselement eingehängt. Beim Einschieben des Hebels 5a in die Ausnehmung 27a wird ein zweites Verriegelungselement 29 durch das Zusammenwirken mit dem Hebel 5a entgegen einer Kraft der Feder 25 entlang einer Führungsbahn 30 bewegt. Am Hebel 5a ist ein Verriegelungselement 29a, beispielsweise ein vom Hebel 5a seitlich vorspringender Zapfen, angeordnet, wobei das Verriegelungselement 29a in einem verbundenen Zustand des Hebels 5a in eine weitere Ausnehmung 29b eingreift. Die Verriegelung des Hebels 5a wird durch das Verriegelungselement 29 hergestellt, welches durch eine Kraft der Feder 25 in die zweite Kerbe 28b des Hebels 5a einrastbar ist (Fig. 6b).

Durch die Dreipunktverriegelung (Kerbe 28a an der Drehachse 7a, Verriegelungselement 29a in Ausnehmung 27b, Verriegelungselement 29 in Kerbe 28b) ist eine besonders kippsichere Verbindung des Hebels 5a in Bezug zum Träger 9 herstellbar.

Die Ausnehmung 27a der Verzahnung 19 kann einen Einführtrichter zum Einführen des Hebels 5a des Stellarmes 5 ausbilden, wodurch der Hebel 5a bei der Montage in Richtung der Drehachse 7a zentrierbar ist.

Zum Lösen der Verriegelung zwischen dem Hebel 5a und dem Träger 9 wird das Entriegelungselement 24 entgegen einer Kraft der Feder 25 bewegt, bis das zweite Verriegelungselement 29 von der zweiten Kerbe 28b des Hebels 5a entriegelbar ist.

## Patentansprüche

1. Möbelantrieb (4) zum Bewegen eines bewegbar gelagerten Möbelteiles (3), umfassend:
- einen Träger (9) zur Befestigung an einem Möbelkorpus (2),
- wenigstens einen um wenigstens eine erste Drehachse (7a) drehbaren Stellarm (5) zum Bewegen des bewegbar gelagerten Möbelteiles (3) relativ zum Träger (9),
- eine Schnittstelle (21) zur Befestigung einer Synchronisationswelle (6), wobei durch die Synchronisationswelle (6) eine Drehbewegung des wenigstens einen Stellarmes (5) mit einer Drehbewegung wenigstens eines Stellarmes (5) zumindest eines weiteren Möbelantriebes (4) synchronisierbar ist,
- wobei die Schnittstelle (21) zumindest ein um eine zweite Drehachse (7b) drehbares Bauteil (11) aufweist, wobei die zweite Drehachse (7b) seitlich versetzt zur ersten Drehachse (7a) des Stellarmes (5) angeordnet ist,
- wobei der Träger (9) wenigstens eine Oberseite (31) aufweist, welche in einem montierten Zustand des Möbelantriebes (4) am Möbelkorpus (4) einem Oberboden (2a) des Möbelkorpus (2) zugewandt ist, wobei die erste Drehachse (7a) einen größeren Normalabstand zur wenigstens einen Oberseite (31) aufweist als die zweite Drehachse (7b),
**dadurch gekennzeichnet, dass**
- wenigstens eine Koppelvorrichtung (18) vorgesehen ist, durch welche eine Drehbewegung des wenigstens einen Stellarmes (5) mit einer Drehbewegung des zumindest einen Bauteiles (11) der Schnittstelle (21) koppelbar ist, und
- dass die wenigstens eine Koppelvorrichtung (18) wenigstens eine Verzahnung (19, 20) aufweist, vorzugsweise wobei die wenigstens eine Verzahnung (19, 20) wenigstens ein Zahnsegment (19a, 20a) aufweist.

2. Möbelantrieb (4) nach Anspruch 1, **dadurch gekennzeichnet, dass** der Träger (9) wenigstens eine Stirnseite aufweist, durch welche der wenigstens eine Stellarm (5) zumindest in einer Relativstellung, welche einer Offenstellung des bewegbaren Möbelteiles (3) entspricht, zumindest bereichsweise hindurchragt, wobei die erste Drehachse (7a) einen kleineren Normalabstand zur wenigstens einen Stirnseite aufweist als die zweite Drehachse (7b).

3. Möbelantrieb (4) nach Anspruch 1 oder 2, **dadurch gekennzeichnet, dass** die wenigstens eine Koppelvorrichtung (18) ein Unrundgetriebe aufweist.

4. Möbelantrieb (4) nach einem der Ansprüche 1 bis 3, **dadurch gekennzeichnet, dass** die wenigstens eine Verzahnung (19, 20) wenigstens ein Zahnsegment (19a, 20a) aufweist, wobei das Zahnsegment (19a, 20a) eine Verbindungsvorrichtung (27) zum lösbaren Verbinden eines Hebels (5a, 5b) des Stellarmes (5) aufweist, vorzugsweise wobei die Verbindungsvorrichtung (27) zumindest eine Ausnehmung (27a) zur bereichsweisen Aufnahme eines Hebels (5a, 5b) des Stellarmes (5) aufweist.

5. Möbelantrieb (4) nach einem der Ansprüche 1 bis 4, **dadurch gekennzeichnet, dass** die wenigstens eine Verzahnung (19, 20) wenigstens zwei Zahnsegmente (19a, 20a) aufweist, wobei
- eines der beiden Zahnsegmente (19a, 20a) mit dem wenigstens einen Stellarm (5) und das andere der beiden Zahnsegmente (19a, 20a) mit der Schnittstelle (21) verbunden oder verbindbar ist, und/oder
- wenigstens zwei Zahnsegmente (19a, 20a) schichtweise in Richtung der ersten oder zweiten Drehachse (7a, 7b) aneinander anliegend angeordnet sind.

6. Möbelantrieb (4) nach einem der Ansprüche 1 bis 5, **dadurch gekennzeichnet, dass** die wenigstens eine Verzahnung (19, 20) wenigstens ein Zahnsegment (19a, 20a) aufweist, wobei wenigstens ein Vorspannungselement (23) vorgesehen ist, durch welches wenigstens ein Zahnsegment (19a, 20a) bezogen auf die erste oder zweite Drehachse (7a, 7b) in eine radiale Richtung drängbar ist, vorzugsweise wobei
- das wenigstens eine Vorspannungselement (23) elastisch nachgiebig oder als mechanisches Federelement ausgebildet ist, und/oder
- das wenigstens eine Vorspannungselement (23) im Wesentlichen ringförmig ausgebildet ist, und/oder
- das wenigstens eine Vorspannungselement (23) an der ersten oder zweiten Drehachse (7a, 7b) gelagert ist, und/oder
- wenigstens eine Führung (26) vorgesehen ist, wobei das wenigstens eine Zahnsegment (19a, 20a) entlang der Führung (26) bewegbar, vorzugsweise linear verschiebbar, gelagert ist.

7. Möbelantrieb (4) nach Anspruch 5 oder 6, **dadurch gekennzeichnet, dass** wenigstens zwei Zahnsegmente (19a, 20a) schichtweise in Richtung der ersten oder zweiten Drehachse (7a, 7b) aneinander anliegend angeordnet sind, wobei eines der wenigstens zwei Zahnsegmente (19a, 20a) aus einem ersten Material und das andere der Zahnsegmente (19a, 20a) aus einem zweiten Material, welches eine geringere Härte als das erste Material aufweist, besteht, vorzugsweise wobei das erste Material Stahl und/oder das zweite Material Kunststoff ist.

8. Möbelantrieb (4) nach einem der Ansprüche 5 bis 7, **dadurch gekennzeichnet, dass** wenigstens zwei Zahnsegmente (19a, 20a) schichtweise in Richtung der ersten oder zweiten Drehachse (7a, 7b) aneinander anliegend angeordnet sind, wobei eines der wenigstens zwei Zahnsegmente (19a, 20a) bezogen auf die erste oder zweite Drehachse (7a, 7b) in einer radialen Richtung über das andere der Zahnsegmente (19a, 20a) vorsteht.

9. Möbelantrieb (4) nach einem der Ansprüche 1 bis 8, **dadurch gekennzeichnet, dass** das um die zweite Drehachse (7b) drehbare Bauteil (11) eine Aufnahmevorrichtung (11a) zur Aufnahme der Synchronisationswelle (6) aufweist, vorzugsweise wobei die Aufnahmevorrichtung (11a) einen nicht-kreisförmigen Querschnitt zur Aufnahme der Synchronisationswelle (6) aufweist, besonders bevorzugt wobei die Synchronisationswelle (6) nur in einer einzigen Drehstellung innerhalb eines Drehwinkelbereiches von 360° mit der Aufnahmevorrichtung (11a) verbindbar ist.

10. Möbelantrieb (4) nach einem der Ansprüche 1 bis 9, **dadurch gekennzeichnet, dass** der Stellarm (5) mehrere gelenkig miteinander verbundene Hebel (5a, 5b) aufweist, vorzugsweise wobei
- wenigstens zwei der vorgesehenen Hebel (5a, 5b) des Stellarmes (5) in zumindest einer Drehstellung, vorzugsweise in jeder Drehstellung, des Stellarmes (5) verschachtelt zueinander angeordnet sind, sodass die zwei Hebel (5a, 5b) in einer Draufsicht von der Seite im Wesentlichen spaltfrei zueinander ausgebildet sind, und/oder
- wenigstens ein Hebel (5b) in einem Querschnitt U-förmig ausgebildet ist und ein weiterer Hebel (5a) zumindest abschnittsweise zwischen den Vertikalstegen der U-Form anordenbar oder angeordnet ist,
und/oder
- der Stellarm (5) bezogen auf eine gedachte Mittelebene symmetrisch ausgebildet ist, und/oder
- wenigstens einer, vorzugsweise wenigstens zwei, der Hebel (5a, 5b) des Stellarmes (5) lösbar mit dem Träger (9) des Möbelantriebes (4) verbindbar ist.

11. Möbelantrieb (4) nach einem der Ansprüche 1 bis 10, wobei der Möbelantrieb (4) wenigstens einen, vorzugsweise am Träger (9) gelagerten, Kraftspeicher (12), vorzugsweise mit wenigstens einem Federelement (12a), aufweist, über welchen der Stellarm (5) mit einer Kraft beaufschlagbar ist, um ein Gewicht des am Stellarm (5) zu befestigenden Möbelteiles (3) zu kompensieren.

12. Möbelantrieb (4) nach Anspruch 11, wobei ein Übertragungsmechanismus (17) vorgesehen ist, mit welchem eine im wenigstens einen Kraftspeicher (12) speicherbare Kraft auf den Stellarm (5) übertragbar ist, vorzugsweise wobei der Übertragungsmechanismus (17)
- wenigstens einen um eine Drehachse (13a) schwenkbaren Zwischenhebel (13) umfasst, vorzugsweise wobei der wenigstens eine Kraftspeicher (12) über eine, vorzugsweise einstellbare, Angriffsstelle (14) mit dem wenigstens einen Zwischenhebel (13) verbunden ist,
und/oder
- wenigstens ein Druckstück (15), vorzugsweise eine drehbare Druckrolle, und wenigstens eine Stellkontur (16), an welcher das wenigstens eine Druckstück (15) bei einer Bewegung des Stellarmes (5) verschiebbar abstützbar ist, umfasst, vorzugsweise wobei das wenigstens eine Druckstück (15) an wenigstens einem Zwischenhebel (13) des Übertragungsmechanismus (17) und die wenigstens eine Stellkontur (16) am Stellarm (5) angeordnet oder anordenbar ist, oder umgekehrt.

13. Anordnung mit einem ersten Möbelantrieb (4) nach einem der Ansprüche 1 bis 12, einem zweiten Möbelantrieb (4) nach einem der Ansprüche 1 bis 12 und mit einer Synchronisationswelle (6), wobei der erste Möbelantrieb (4) an einer ersten Seitenwand des Möbelkorpus (2) und der zweite Möbelantrieb (4) an einer der ersten Seitenwand gegenüberliegenden zweiten Seitenwand des Möbelkorpus (2) zu befestigen ist, wobei die Synchronisationswelle (6) in einem montierten Zustand mit den beiden drehbar gelagerten Bauteilen (11) der Möbelantriebe (4) drehfest verbunden ist, wobei eine Drehbewegung des wenigstens einen Stellarmes (5) des ersten Möbelantriebes (4) mit einer Drehbewegung des wenigstens eines Stellarmes (5) des zweiten Möbelantriebes (4) durch die Synchronisationswelle (6) synchronisierbar ist.

14. Anordnung nach Anspruch 13, **dadurch gekennzeichnet, dass** die Synchronisationswelle (6) an zumindest einem Endbereich ein gefedertes Teil (6c) aufweist, welches an das drehbar gelagerte Bauteil (11) eines Möbelantriebes (4) anlegbar ist.

## Claims

1. A furniture drive (4) for moving a movably-supported furniture part (3), comprising:
- a carrier (9) configured to be fixed a furniture carcass (2),
- at least one actuating arm (5) for moving the movably-supported furniture part (3) relative to the carrier (9), the at least one actuating arm (5) being pivotable about at least one first pivoting axis (7a),
- an interface (21) for fixing a synchronization shaft (6), the synchronization shaft (6) being configured to synchronize a pivotal movement of the at least one actuating arm (5) with a pivotal movement of at least one actuating arm (5) of at least one further actuating drive (4),
- wherein the interface (21) includes at least one component (11) pivotable about a second pivoting axis (7b), the second pivoting axis (7b) being arranged laterally offset to the first pivoting axis (7a) of the actuating arm (5),
- wherein the carrier (9) has at least one upper side (31) which, in a mounted condition of the furniture drive (4) on the furniture carcass (2), faces towards a top panel (2a) of the furniture carcass (2), wherein the first pivoting axis (7a) has a larger perpendicular distance to the at least one upper side (31) than the second pivoting axis (7b),
**characterized in that**
- at least one coupling device (18) is provided, the at least one coupling device (18) being configured to couple a pivotal movement of the at least one actuating arm (5) to a pivotal movement of the at least one component (11) of the interface (21), and
- the at least one coupling device (18) includes at least one tooth arrangement (19, 20), preferably wherein the at least one tooth arrangement (19, 20) includes at least one tooth segment (19a, 20a).

2. The furniture drive (4) according to claim 1, **characterized in that** the carrier (9) has at least one front face, and the at least one actuating arm (5), in at least one relative position corresponding to an open position of the movable furniture part (3), at least partially projects through the at least one front face of the carrier (9), wherein the first pivoting axis (7a) has a smaller perpendicular distance to the at least one front face than the second pivoting axis (7b).

3. The furniture drive (4) according to claim 1 or 2, **characterized in that** the at least one coupling device (18) includes an eccentric transmission.

4. The furniture drive (4) according to one of the claims 1 to 3, **characterized in that** the at least one tooth arrangement (19, 20) includes at least one tooth segment (19a, 20a), the tooth segment (19a, 20a) having a connection device (27) configured to be releasably connected to a lever (5a, 5b) of the actuating arm (5), preferably wherein the connection device (27) includes at least one recess (27a) for partially receiving a lever (5a, 5b) of the actuating arm (5).

5. The furniture drive (4) according to one of the claims 1 to 4, **characterized in that** the at least one tooth arrangement (19, 20) includes at least two tooth segments (19a, 20a), wherein
- one of the two tooth segments (19a, 20a) is connected or is configured to be connected to the at least one actuating arm (5), and the other of the two tooth segments (19a, 20a) is connected or is configured to be connected to the interface (21), and/or
- at least two tooth segments (19a, 20a) bear in layers against one another in a direction extending along the first or second pivoting axis (7a, 7b).

6. The furniture drive (4) according to one of the claims 1 to 5, **characterized in that** the at least one tooth arrangement (19, 20) includes at least one tooth segment (19a, 20a), wherein at least one pre-stressing element (23) is provided for urging at least one tooth segment (19a, 20a) in a radial direction relative to the first or second pivoting axis (7a, 7b), preferably wherein
- the at least one pre-stressing element (23) is elastically resilient or is configured as a mechanical spring element, and/or
- the at least one pre-stressing element (23) is substantially ring-shaped, and/or
- the at least one pre-stressing element (23) is supported on the first or second pivoting axis (7a, 7b), and/or
- at least one guide (26) is provided, wherein the at least one tooth segment (19a, 20a) is movably, preferably linearly displaceably, supported along the guide (26).

7. The furniture drive (4) according to claim 5 or 6, **characterized in that** at least two tooth segments (19a, 20a) bear in layers against one another in a direction extending in the first or second pivoting axis (7a, 7b), wherein one of the that at least two tooth segments (19a, 20a) consists of a first material and the other of the tooth segments (19a, 20a) consists of a second material, the second material having a lower hardness than the first material, preferably wherein the first material is steel and/or the second material is plastic.

8. The furniture drive (4) according to one of the claims 5 to 7, **characterized in that** at least two tooth segments (19a, 20a) are arranged in layers bearing against one another in a direction extending in the first or second pivoting axis (7a, 7b), wherein one of the at least two tooth segments (19a, 20a) projects over the other of the tooth segments (19a, 20a) in a radial direction relative to the first or second pivoting axis (7a, 7b).

9. The furniture drive (4) according to one of the claims 1 to 8, **characterized in that** the component (11) pivotable about the second pivoting axis (7b) includes a receiving device (11a) configured to receive the synchronization shaft (6), preferably wherein the receiving device (11a) includes a non-circular cross-section for receiving the synchronization shaft (6), wherein it is particularly preferred that the synchronization shaft (6) is connectable to the receiving device (11a) only in one single pivoting position within a pivoting angle range of 360°.

10. The furniture drive (4) according to one of the claims 1 to 9, **characterized in that** the actuating arm (5) includes a plurality of levers (5a, 5b) hingedly connected to one another, preferably wherein
- at least two of the provided levers (5a, 5b) of the actuating arm (5), in at least one pivoting position, preferably in each pivoting position, of the actuating arm (5) are nested into one another, so that the two levers (5a, 5b) are arranged substantially in a gap-free manner relative to one another when viewed from the side,
and/or
- at least one lever (5b) is U-shaped in a cross-section, and a further lever (5a) is at least partially arranged or can be arranged between the vertical limbs of the U-form, and/or
- the actuating arm (5) is configured to be symmetrical with respect to a notional middle plane, and/or
- at least one, preferably at least two, of the levers (5a, 5b) of the actuating arm (5) is or are configured to be releasably connected to the carrier (9) of the furniture drive (4).

11. The furniture drive (4) according to one of the claims 1 to 10, wherein the furniture drive (4) includes at least one force storage member (12), preferably supported on the carrier (9) and preferably having at least one spring element (12a), the at least one force storage member (12) being configured to pressurize the actuating arm (5) so as to compensate for a weight of the furniture part (3) to be fixed to the actuating arm (5).

12. The furniture drive (4) according to claim 11, wherein a transmission mechanism (17) is provided for transmitting a force that can be stored in the at least one force storage member (12) to the actuating arm (5), preferably wherein the transmission mechanism (17)
- includes at least one intermediate lever (13) pivotable about a pivoting axis (13a), preferably wherein the at least one force storage member (12) is connected to the at least one intermediate lever (13) via an, preferably adjustable, engagement location (14), and/or
- includes at least one pressure portion (15), preferably a rotatable pressure roller, and at least one setting contour (16) on which the at least one pressure portion (15) can be displaceably supported upon a movement of the actuating arm (5), preferably wherein the at least one pressure portion (15) is arranged on the at least one intermediate lever (13) of the transmission mechanism (17), and the at least one setting contour (16) is arranged or is configured to be arranged on the actuating arm (5), or vice versa.

13. An arrangement comprising a first furniture drive (4) according to one of the claims 1 to 12, a second furniture drive (4) according to one of the claims 1 to 12, and a synchronization shaft (6), wherein the first furniture drive (4) is to be fixed to a first sidewall of the furniture carcass (2) and the second furniture drive (4) is to be fixed to a second sidewall of the furniture carcass (2), the second sidewall of the furniture carcass (2) opposing the first sidewall, wherein the synchronization shaft (6), in a mounted condition, is connected to the two pivotable portions (11) of the furniture drives (4) in a torque-proof manner, wherein a pivotal movement of the at least one actuating arm (5) of the first furniture drive (4) can be synchronized with a pivotal movement of the at least one actuating arm (5) of the second furniture drive (4) via the synchronization shaft (6).

14. The arrangement according to claim 13, **characterized in that** the synchronization shaft (6), on at least one end portion, includes a resilient portion (6c) configured to bear against the pivotably supported component (11) of a furniture drive (4).

## Revendications

1. Entraînement de meuble (4) pour déplacer une partie de meuble (3) montée mobile, comprenant:
- un support (9) pour la fixation à un corps de meuble (2),
- au moins un bras de réglage (5) pouvant tourner autour d'au moins un premier axe de rotation (7a) pour déplacer la partie de meuble (3) montée mobile par rapport au support (9),
- une interface (21) pour la fixation d'un arbre de synchronisation (6), dans lequel un mouvement de rotation de l'au moins un bras de réglage (5) peut être synchronisé avec un mouvement de rotation d'au moins un bras de réglage (5) d'au moins un autre entraînement de meuble (4) par l'arbre de synchronisation (6),
- dans lequel l'interface (21) présente au moins un composant (11) pouvant tourner autour d'un deuxième axe de rotation (7b), dans lequel le deuxième axe de rotation (7b) est disposé latéralement décalé par rapport au premier axe de rotation (7a) du bras de réglage (5),
- dans lequel le support (9) présente au moins une face supérieure (31) laquelle, dans un état monté de l'entraînement de meuble (4) sur le corps de meuble (4), est orientée vers un fond supérieur (2a) du corps de meuble (2), dans lequel le premier axe de rotation (7a) présente une distance normale par rapport à l'au moins une face supérieure (31) plus grande que le deuxième axe de rotation (7b),
**caractérisé en ce que**
- au moins un dispositif de couplage (18) est prévu, par lequel un mouvement de rotation de l'au moins un bras de réglage (5) peut être couplé à un mouvement de rotation de l'au moins un composant (11) de l'interface (21), et
- que l'au moins un dispositif de couplage (18) présente au moins une denture (19, 20), de préférence dans lequel l'au moins une denture (19, 20) présente au moins un segment denté (19a, 20a).

2. Entraînement de meuble (4) selon la revendication 1, **caractérisé en ce que** le support (9) présente au moins une face frontale à travers laquelle l'au moins un bras de réglage (5) dépasse au moins par endroits au moins dans une position relative, laquelle correspond à une position ouverte de la partie de meuble (3) mobile, dans lequel le premier axe de rotation (7a) présente une distance normale par rapport à l'au moins une face frontale inférieure à celle du deuxième axe de rotation (7b).

3. Entraînement de meuble (4) selon la revendication 1 ou 2, **caractérisé en ce que** l'au moins un dispositif de couplage (18) présente une transmission excentrique.

4. Entraînement de meuble (4) selon l'une quelconque des revendications 1 à 3, **caractérisé en ce que** l'au moins une denture (19, 20) présente au moins un segment denté (19a, 20a), dans lequel le segment denté (19a, 20a) présente un dispositif de liaison (27) pour la liaison libérable d'un levier (5a, 5b) du bras de réglage (5), de préférence dans lequel le dispositif de liaison (27) présente au moins un évidement (27a) pour recevoir par endroits un levier (5a, 5b) du bras de réglage (5).

5. Entraînement de meuble (4) selon l'une quelconque des revendications 1 à 4, **caractérisé en ce que** l'au moins une denture (19, 20) présente au moins deux segments dentés (19a, 20a), dans lequel
- l'un des deux segments dentés (19a, 20a) est relié ou peut être relié à l'au moins un bras de réglage (5) et l'autre des deux segments dentés (19a, 20a) à l'interface (21), et/ou
- au moins deux segments dentés (19a, 20a) sont disposés de manière à s'appliquer l'un contre l'autre en couches en direction du premier ou deuxième axe de rotation (7a, 7b).

6. Entraînement de meuble (4) selon l'une quelconque des revendications 1 à 5, **caractérisé en ce que** l'au moins une denture (19, 20) présente au moins un segment denté (19a, 20a), dans lequel au moins un élément de précontrainte (23) est prévu, par lequel au moins un segment denté (19a, 20a) par rapport au premier ou deuxième axe de rotation (7a), 7b) peut être poussé dans une direction radiale, de préférence dans lequel
- l'au moins un élément de précontrainte (23) est réalisé de manière élastiquement souple ou en tant qu'élément à ressort mécanique, et/ou
- l'au moins un élément de précontrainte (23) est réalisé sensiblement en forme d'anneau, et/ou
- l'au moins un élément de précontrainte (23) est monté sur le premier ou deuxième axe de rotation (7a, 7b), et/ou
- au moins un guidage (26) est prévu, dans lequel l'au moins un segment denté (19a, 20a) est monté de manière mobile, de préférence déplaçable linéairement, le long du guidage (26).

7. Entraînement de meuble (4) selon la revendication 5 ou 6, **caractérisé en ce qu'**au moins deux segments dentés (19a, 20a) sont disposés de manière à s'appliquer l'un contre l'autre en couches en direction du premier ou deuxième axe de rotation (7a, 7b), dans lequel l'un des au moins deux segments dentés (19a, 20a) est constitué d'un premier matériau et l'autre des segments dentés (19a, 20a) d'un deuxième matériau, lequel présente une dureté inférieure à celle du premier matériau, de préférence dans lequel le premier matériau est de l'acier et/ou le deuxième matériau du plastique.

8. Entraînement de meuble (4) selon l'une quelconque des revendications 5 à 7, **caractérisé en ce qu'**au moins deux segments dentés (19a, 20a) sont disposés de manière à s'appliquer l'un contre l'autre en couches en direction du premier ou deuxième axe de rotation (7a, 7b), dans lequel l'un des au moins deux segments dentés (19a, 20a) par rapport au premier ou deuxième axe de rotation (7a, 7b) dans une direction radiale dépasse de l'autre des segments dentés (19a, 20a).

9. Entraînement de meuble (4) selon l'une quelconque des revendications 1 à 8, **caractérisé en ce que** le composant (11) pouvant tourner autour du deuxième axe de rotation (7b) présente un dispositif de réception (11a) pour recevoir l'arbre de synchronisation (6), de préférence dans lequel le dispositif de réception (11a) présente une section transversale non circulaire pour recevoir l'arbre de synchronisation (6), de manière particulièrement préférée dans lequel l'arbre de synchronisation (6) ne peut être relié au dispositif de réception (11a) que dans une seule position de rotation à l'intérieur d'une plage d'angle de rotation de 360°.

10. Entraînement de meuble (4) selon l'une quelconque des revendications 1 à 9, **caractérisé en ce que** le bras de réglage (5) présente plusieurs leviers (5a, 5b) reliés entre eux de manière articulée, de préférence dans lequel
- au moins deux des leviers (5a, 5b) prévus du bras de réglage (5) sont disposés imbriqués l'un par rapport à l'autre dans au moins une position de rotation, de préférence dans chaque position de rotation, du bras de réglage (5), de sorte que les deux leviers (5a, 5b) sont réalisés sensiblement sans interstice l'un par rapport à l'autre dans une vue de dessus du côté, et/ou
- au moins un levier (5b) est réalisé en forme de U dans une section transversale et un autre levier (5a) peut être disposé ou est disposé au moins sur certaines parties entre les entretoises verticales de la forme en U, et/ou
- le bras de réglage (5) est réalisé symétriquement par rapport à un plan médian imaginaire, et/ou
- au moins un, de préférence au moins deux, des leviers (5a, 5b) du bras de réglage (5) peut être relié de manière détachable au support (9) de l'entraînement de meuble (4).

11. Entraînement de meuble (4) selon l'une quelconque des revendications 1 à 10, dans lequel l'entraînement de meuble (4) présente au moins un accumulateur de force (12), de préférence monté sur le support (9), de préférence avec au moins un élément à ressort (12a), par lequel le bras de réglage (5) peut être sollicité avec une force pour compenser un poids de la partie de meuble (3) à fixer au bras de réglage (5).

12. Entraînement de meuble (4) selon la revendication 11, dans lequel un mécanisme de transmission (17) est prévu, avec lequel une force pouvant être accumulée dans l'au moins un accumulateur de force (12) peut être transmise au bras de réglage (5), de préférence dans lequel le mécanisme de transmission (17)
- comprend au moins un levier intermédiaire (13) pouvant pivoter autour d'un axe de rotation (13a), de préférence dans lequel l'au moins un accumulateur de force (12) est relié à l'au moins un levier intermédiaire (13) par un point d'attaque (14), de préférence réglable, et/ou
- au moins une pièce de pression (15), de préférence un galet de pression rotatif, et au moins un contour de réglage (16), sur lequel l'au moins une pièce de pression (15) peut être soutenue de manière déplaçable lors d'un mouvement du bras de réglage (5), de préférence dans lequel l'au moins une pièce de pression (15) est disposée ou peut être disposée sur au moins un levier intermédiaire (13) du mécanisme de transmission (17) et l'au moins un contour de réglage (16) sur le bras de réglage (5), ou inversement.

13. Ensemble avec un premier entraînement de meuble (4) selon l'une quelconque des revendications 1 à 12, un deuxième entraînement de meuble (4) selon l'une quelconque des revendications 1 à 12 et avec un arbre de synchronisation (6), dans lequel le premier entraînement de meuble (4) est à fixer sur une première paroi latérale du corps de meuble (2) et le deuxième entraînement de meuble (4) sur une deuxième paroi latérale du corps de meuble (2) opposée à la première paroi latérale, dans lequel l'arbre de synchronisation (6) dans un état monté est relié de manière solidaire en rotation aux deux composants (11) montés en rotation des entraînements de meuble (4), dans lequel un mouvement de rotation de l'au moins un bras de réglage (5) du premier entraînement de meuble (4) peut être synchronisé avec un mouvement de rotation de l'au moins un bras de réglage (5) du deuxième entraînement de meuble (4) par l'arbre de synchronisation (6).

14. Ensemble selon la revendication 13, **caractérisé en ce que** l'arbre de synchronisation (6) présente sur au moins une zone d'extrémité une partie à ressort (6c), laquelle peut être placée sur le composant (11) monté en rotation d'un entraînement de meuble (4).
